# EUROPÄISCHE PATENTSCHRIFT

(11) **EP 0 845 582 B1**
(45) Veröffentlichungstag und Bekanntmachung des Hinweises auf die Patenterteilung: **05.04.2000**
(21) Anmeldenummer: 97117061.8
(22) Anmeldetag: 01.10.1997
(51) Int. Cl.: F01L 1/053, F01L 1/26, F01L 1/24

(54) **Ventilsteuerung für eine mit Hubventilen zum Ladungswechsel ausgerüstete Brennkraftmaschine**
Valve control for an internal combustion engine provided with lift valves for the gas exchange
Commande de soupape pour un moteur à combustion interne équipé de soupapes à levée pour le transfert de charge

(30) Priorität: 29.11.1996 DE 19649584
(43) Veröffentlichungstag der Anmeldung: 03.06.1998
(73) Patentinhaber: Volkswagen Aktiengesellschaft, 38436 Wolfsburg (DE)
(72) Erfinder: Voigt, Dieter, Dipl.-Ing., 38442 Wolfsburg (DE); Hilderts, Horst-Günter, 38448 Wolfsburg (DE)

(56) Entgegenhaltungen:
- EP-A- 0 420 139
- DE-A- 4 235 103

## Beschreibung

Die Erfindung betrifft eine Ventilsteuerung für eine mit Hubventilen zum Ladungswechsel ausgerüstete mehrventilige Brennkraftmaschine, welche mit einem mit Schwenkhebeln ausgestatteten Ventiltrieb versehen ist, gemäß dem Oberbegriff des Patentanspruches 1.

Aus der gattungsgemäßen EP 0 420 139 B1 ist es für eine Reihenbrennkraftmaschine mit insgesamt drei jedem Brennraum zugeordneten Einlaßventilen und jeweils zwei Auslaßventilen bekannt, zwischen den auf zwei Nockenwellen angeordneten Nocken und den Hubventilen Schwenkhebel vorzusehen, welche sich mit einem ihrer Enden auf diesen Hubventilen und mit dem anderen Ende auf hydraulisch gespeisten Stützelementen abstützen. Diese Stützelemente ruhen in aus einem Schmiersystem der Brennkraftmaschine ölversorgten Aufnahmen des Zylinderkopfes. Die geometrische Anordnung ist dabei so getroffen, daß die Längsachsen der Nockenwellen quer zu und zwischen den Längsachsen des jeweils einem Schwenkhebel zugeordneten Stützelementes und des jeweiligen Hubventiles verlaufend angeordnet sind. Für jeden Zylinder sind die Auslaßventile und die Einlaßventile jeweils in einer von zwei Gruppen zusammengefaßt. Bezüglich einer Längsmittelebene des Zylinderkopfes sind, in Längsrichtung der Auslaßnockenwelle gesehen, alle den Auslaßventilen zugeordneten Stützelemente derartig angeordnet, daß ihre Längsachsen bezüglich dieser Längsmittelebene außen liegend angeordnet sind. Die gleiche Anordnung wurde auf der anderen Seite dieser Längsmittelebene für die beiden jeweils bezüglich eines Zylinders außen liegenden Einlaßventile getroffen. Bezüglich des jeweils mittig liegenden dritten Einlaßventiles sind die Aufnahmen für die hydraulischen Stützelemente benachbart zur Längsmittelebene angeordnet, so daß deren Längsachsen im Vergleich zu den Längsachsen der anderen Auslaßventile innen liegend angeordnet sind. Die drei Stützelemente der einem Zylinder zugeordneten Einlaßventile sind somit in Längsrichtung zickzack-förmig angeordnet.

Des weiteren ist es aus der DE-42 35 103 A1 bekannt, hydraulische Stützelemente gleichachsig zu den Hubventilen in die Schwenkhebel zu integrieren und diese auf Schwenkachsen zu lagern. Bei dieser andersartigen Ventilsteuerung ist die geometrische Anordnung derart getroffen, daß in Längsrichtung von jeweils einer Nockenwelle gesehen, die Längsachse dieser Nockenwelle zwischen der Längsachse eines Hubventiles und der parallel dazu durch die Schwenkachse verlaufenden Längsachse angeordnet ist, während diese Längsachse der Nockenwelle bezüglich des benachbart dazu liegenden Zylinders außerhalb des zwischen diesen beiden parallelen Längsachsen liegenden Raumes angeordnet ist.

Der Erfindung liegt die Aufgabe zugrunde, eine gattungsgemäße Ventilsteuerung für eine mit Hubventilen ausgerüstete mehrzylindrige Brennkraftmaschine mit einem mit Schwenkhebeln versehenen Ventiltrieb zu schaffen, welche in geometrisch möglichst einfacher Art und Weise in Gruppen zusammengefaßte und dem gleichen Zweck dienende Hubventile betätigt, wobei dieses eine möglichst einfache Fertigung dieser Ventilsteuerung sowie die Verwendung möglichst gleichartiger Bauteile ermöglichen soll. Hierbei soll gleichzeitig die bei Verwendung von hydraulischen Stützelementen erforderliche Ölversorgung sichergestellt und in vergleichsweise einfacher Weise realisiert sein.

Die Lösung dieser Aufgabe gelingt mit den Merkmalen des Patentanspruches 1.

Vorteilhafte Ausgestaltungen der Erfindung sind in den abhängigen Ansprüchen benannt.

Die Erfindung sieht bei einer gattungsgemäßen Ventilsteuerung vor, daß sich, in Längsrichtung einer jeden Nockenwelle gesehen, jeweils eine einem Zylinder zugeordnete Gruppe gleichartiger Hubventile auf Stützelementen abstützt, deren Längsachsen bezüglich einer Längsmittelebene des Zylinderkopfes außenliegend verlaufen, wobei die dieser in Längsrichtung unmittelbar darauffolgenden Gruppe zugeordneten Längsachsen der Stützelemente des benachbarten Zylinders bezüglich dieser Längsmittelebene innen liegend verlaufen. Vereinfacht ausgedrückt bedeutet diese Merkmalskombination, daß der einem jeden Zylinder zugeordnete Bereich des Zylinderkopfes unter Beibehaltung der Lage der Nockenwellen bezüglich benachbarter Zylinder jeweils symmetrisch zur Längsmittelebene ausgebildet ist, d. h. in der Trennebene zwischen Zylinderkopf und Kurbelgehäuse um 180° gedreht angeordnet ist.

Vorteilhafterweise bleibt hierdurch die für eine günstige Kraftübertragung zwischen Nockenwelle und Schwenkhebel erforderliche Lage der Längsachsen der Nockenwellen zwischen den Längsachsen der Stützelemente und der Hubventile für alle Zylinder und alle Hubventile erhalten. Gleichzeitig ist die geometrische Anordnung von Schwenkhebeln und Stützelementen innerhalb einer jeweils einem Zylinder zugeordneten Gruppe von gleichartigen Ventilen identisch, was fertigungstechnisch ein besonders einfaches Bohrungsbild durch die parallele Anordnung der Längsachsen von Stützelement und Hubventil ergibt.
Die innerhalb einer Gruppe von gleichartigen Hubventilen nicht abwechselnde Lage der Aufnahmen für die Stützelemente ermöglicht eine vergleichsweise einfache Versorgung mit Druck- bzw. Schmieröl.

In besonders bevorzugter Weise ist diese Ventilsteuerung für Brennkraftmaschinen geeignet, deren Zylinderachsen nicht in einer Ebene liegen, d. h. entweder V-förmig zueinander stehen oder in zwei parallelen Reihen zueinander angeordnet sind. Hierbei sind die Zylinderreihen jeweils vergleichsweise dicht aneinander gerückt bzw. ineinander verschränkt, so daß sich entweder eine sogenannte VR-Anordnung oder eine zweireihige Brennkraftmaschine mit z. B. einer Kurbelwelle ergibt.

Weitere Vorteile und Merkmale der Erfindung ergeben sich aus dem nachfolgend anhand einer Zeichnung näher erläuterten Ausführungsbeispiel.
Es zeigen:
- Figur 1: einen Querschnitt durch eine Ventilsteuerung im Bereich eines Brennraumes,
- Figur 2: einen Querschnitt durch einen nicht bestückten Zylinderkopf im Bereich eines Brennraumes benachbart zu dem Brennraum gemäß Figur 1 und
- Figur 3: eine Draufsicht auf einen Teil eines nicht bestückten Zylinderkopfes gemäß Figur 1.

Ein Zylinderkopf 1 einer mehrzylindrigen Brennkraftmaschine weist eine einem nicht gezeigten Kurbelgehäuse zuweisende Brennraumfläche 2 mit darin teilweise ausgebildeten Brennräumen 3 auf. In Längsrichtung L ist der Zylinderkopf 1 von seitlichen Wandungen 4 und 5 begrenzt, welche ihrerseits eine parallel zur Brennraumfläche 2 verlaufende Lagerfläche 6 tragen.

Bezüglich einer eine nicht gezeigte Längsachse einer nicht gezeigten Kurbelwelle aufnehmenden Längsmittelebene E sind in der Lagerfläche 6 spiegelbildlich zueinander liegend Lager 7 und Lager 8 für jeweils eine Nockenwelle 9 und 10 ausgebildet.
Diese Nockenwellen 9, 10 tragen jeweils Nocken 11, 12 welche unter Zwischenschaltung von Schwenkhebeln 14, 15 dem Auslaß dienende Hubventile 16 und dem Einlaß dienende Hubventile 17 betätigen.

In Längsrichtung L sind die Brennräume 3 benachbarter Zylinder gleich beabstandet zu und auf gegenüberliegenden Seiten der Längsmittelebene E angeordnet, so daß von einer zweireihigen Brennkraftmaschine mit einem beiden Reihen gemeinsamen Zylinderkopf 1 gesprochen werden kann.
Die jeweils einem Zylinder zugeordneten Hubventile 16, 17 sind in gleichartig wirkenden Gruppen G₁₆ bzw. G₁₇ zusammengefaßt. Hierbei sind je zwei dem Auslaß dienende Hubventile 16 der einen Gruppe G₁₆ zugeordnet und je zwei dem Einlaß dienende Hubventile 17 der Gruppe G₁₇. Die Hubventile 16 oder 17 einer Gruppe G₁₆ oder G₁₇ sind parallel zueinander und in einer Ebene liegend angeordnet.

Korrespondierend zu dieser Gruppenanordnung sind auf den Nockenwellen 9, 10 für jeden Zylinder der Brennkraftmaschine zwei Nocken 11 und zwei Nocken 12 angeordnet. Die diesen Nocken 11, 12 zugeordneten Schwenkhebel 14, 15 arbeiten mit einem ihrer Enden auf die Hubventile 16, 17, während sich das gegenüberliegende andere Ende jeweils auf einem eine Ventilspielausgleichsvorrichtung beinhaltenden, hydraulischen Stützelement 18, 19 abstützt. Diese sind in aus einem Schmiersystem der Brennkraftmaschine ölversorgten Aufnahmen 20, 21 des Zylinderkopfes 1 gehalten.

In Bewegungsrichtung der Hubventile 16, 17 verlaufende Längsachsen 22 sind parallel zu Längsachsen 23 der Stützelemente 18, 19 angeordnet, wobei die Längsachsen 24, 25 der Nockenwellen 9, 10 jeweils quer zu und zwischen den Längsachsen 22 und 23 eines Schwenkhebels 14, 15 verlaufen.
Demzufolge verlaufen die Aufnahmen 20 bzw. 21 parallel zu den für die Aufnahme von Ventilführungen 26 erforderlichen Bohrungen 30, 31 im Zylinderkopf 1.

Im übrigen sind den Hubventilen 16, 17 in an sich bekannter Art und Weise Sitzringe 27, Ventilfederteller 28 und Ventilfedern 29 zugeordnet.

Wie am Besten aus Figur 1 zu ersehen, sind jedem Brennraum 3 zwei vergleichsweise kurzbauende Hubventile sowie zwei vergleichsweise lang bauende Hubventile zugeordnet. Gemäß dieser Figur 1 sind den der Wandung 5 benachbart liegenden Brennräumen 3 jeweils kurze, dem Einlaß dienende Hubventile 17 sowie lange, dem Auslaß dienende Hubventile 16 zugeordnet.
Der benachbart zu dem Brennraum 3 gemäß Figur 1 liegende Brennraum 3 eines nächsten Zylinders ist gemäß Figur 2 benachbart der Wandung 4 liegend angeordnet. Diese Brennräume 3 weisen jeweils zwei vergleichsweise lang bauende, dem Einlaß dienende Hubventile 17 auf, welche mitsamt ihrer Ventilführungen 26 in Bohrungen 30 eingesetzt sind, sowie zwei vergleichsweise kurz bauende, dem Auslaß dienende Hubventile 16, welche mit ihren Ventilführungen 26 in korrespondierenden Bohrungen 31 gehalten sind.

Aufgrund dieser unterschiedlichen Lage und Länge der jeweils von einer Nockenwelle 9, 10 betätigten Hubventile 16, 17 ist die Lage der Aufnahmen 20 eines bestimmten Zylinders gemäß Figur 1 derart getroffen, daß die zugehörigen Längsachsen 23 jeweils links an den Längsachsen 24 und 25 der Nockenwellen 9 und 10 vorbei weisen.

Bezüglich eines dazu benachbart liegenden Zylinders sind aufgrund dieser unterschiedlichen Lage und Länge der Hubventile 16, 17 die Aufnahmen 21 jeweils derartig angeordnet, daß die Längsachsen 23 der Stützelemente 18, 19 rechts liegend an den Längsachsen 24, 25 der Nockenwellen 9, 10 vorbei weisen.

Beispielsweise bezüglich der dem Auslaß dienenden Nockenwelle 9 bedeutet dies, vergleiche Figur 3, daß entlang dieser Nockenwelle 9 zunächst zwei bezüglich der Längsmittelebene E innen liegende Aufnahmen 20 und für den benachbart dazu liegenden Zylinder die Aufnahmen 21 bezüglich dieser Ebene E außen liegend angeordnet sind. Ferner ist aus Figur 3 ersichtlich, daß zwischen den jeweils einem Zylinder zugeordneten Aufnahmen 20 ein Lager 7 oder 8 der Nockenwelle 9 oder 10 angeordnet ist.
Weiterhin erkennbar sind in einer stirnseitigen Wandung 32 des Zylinderkopfes 1 liegende endseitige Lager 7a und 8a, ein eng benachbart zur Längsmittelebene E liegender Schacht 33 zur Aufnahme einer Zündkerze oder einer Kraftstoffeinspritzvorrichtung sowie Durchgangsbohrungen 34 zur Aufnahme von nicht gezeigten Zylinderkopfschrauben.

Die notwendige Druck- und Schmierölversorgung der Stützelemente 18, 19 sowie der Lager 7, 7a und 8, 8a erfolgt im wesentlichen über insgesamt vier, den Zylinderkopf 1 in Längsrichtung L durchsetzende Ölkanäle 40, 41. Diese werden in nicht gezeigter Weise aus einem Zulauf mit Öl gespeist, alle in der gleichen Richtung durchströmt und führen in Form der gemäß Figur 1 links liegenden Ölkanäle 40 das Öl zu den in den Aufnahmen 20 gehaltenen Stützelementen 18, 19 und in Form der Ölkanäle 41 zu den jeweils rechts liegenden Aufnahmen 21 und den darin gehaltenen Stützelementen 18, 19.
Im Bereich der Lager 7, 7a bzw. 8, 8a führen jeweils mit dem bezüglich der Längsmittelebene E außen liegenden Ölkanal 40 bzw. 41 verbundene Bohrungen 42 das notwendige Schmieröl zu.

## Patentansprüche

1. Ventilsteuerung für eine mit Hubventilen (16, 17) zum Ladungswechsel ausgerüstete Brennkraftmaschine mit mehreren Zylindern, mit in einem Zylinderkopf (1) zwischen Nocken (11, 12) von Nockenwellen (9, 10) und den Hubventilen (16, 17) wirkenden, sich mit einem Ende auf diesen abstützenden Schwenkhebeln (14, 15), welche anderenends auf hydraulischen Stützelementen (18, 19) gelagert sind, welche in aus einem Schmiersystem ölversorgten Aufnahmen (20, 21) ruhen, und mit Längsachsen (24, 25) der Nockenwellen (9, 10), die quer zu und zwischen den Längsachsen (23 und 22) des jeweils einem Schwenkhebel (14, 15) zugeordneten Stützelementes (18, 19) und des Hubventiles (16, 17) verlaufend angeordnet sind, wobei jedem Zylinder eine erste und eine zweite Gruppe (G₁₆ und G₁₇) von dem Einlaß oder dem Auslaß dienenden Hubventilen (16 oder 17) zugeordnet ist,
dadurch gekennzeichnet, daß sich in Längsrichtung (L) einer jeden Nockenwelle (9 oder 10) gesehen, jeweils eine einem Zylinder zugeordnete Gruppe (G₁₆ oder G₁₇) gleichartiger Hubventile (16 oder 17) auf Stützelementen (18 oder 19) abstützt, deren Längsachsen (23) bezüglich der Längsachse (24 oder 25) der jeweiligen Nockenwelle (9 oder 10) auf einer Seite liegend verlaufen und die dieser in Längsrichtung (L) unmittelbar darauf folgenden Gruppe (G₁₆ oder G₁₇) zugeordneten Längsachsen (23) der Stützelemente (18 oder 19) des benachbarten Zylinders bezüglich dieser Längsachse (24 oder 25) auf der anderen Seite liegend verlaufen.

2. Ventilsteuerung nach Anspruch 1, dadurch gekennzeichnet, daß Zylinderachsen von unmittelbar benachbarten Zylindern V-förmig zueinander verlaufend angeordnet sind und der Zylinderkopf (1) alle diesen Zylindern zugeordneten Brennräume (3) überdeckt.

3. Ventilsteuerung nach Anspruch 1 oder 2, dadurch gekennzeichnet, daß die Längsachsen (22 und 23) von einem Schwenkhebel (14, 15) zugeordnetem Stützelement (18, 19) und Hubventil (16, 17) parallel zueinander verlaufen.

4. Ventilsteuerung nach einem oder mehreren der vorhergehenden Ansprüche, dadurch gekennzeichnet, daß die Längsachse (22) von den jeweils einer der Gruppen (G₁₆, G₁₇) zugeordneten Hubventilen (16, 17) parallel zueinander und in einer gemeinsamen Ebene verlaufend angeordnet sind.

5. Ventilsteuerung nach einem oder mehreren der vorhergehenden Ansprüche, dadurch gekennzeichnet, daß die Längsachsen (23) von einem Brennraum (3) zugeordneten Stützelementen (18, 19) auf der gleichen Seite bezüglich der Längsachsen (24 und 25) der Nockenwellen (9 und 10) liegend an diesen vorbei weisend angeordnet sind.

## Claims

1. Valve control for an internal combustion engine provided with lift valves (16, 17) for charge changing and with a plurality of cylinders, having swivel levers (14, 15) which act in a cylinder head (1) between cams (11, 12) of cam shafts (9, 10) and the lift valves (16, 17) and are supported with one end on the latter and are mounted at the other end on hydraulic support elements (18, 19) which rest in receiving devices (20, 21) supplied with oil from a lubrication system, and having longitudinal axes (24, 25) on the cam shafts (9, 10), which are disposed extending transverse to and between the longitudinal axes (23 and 22) of the support element (18, 19) allocated to the respective swivel lever (14, 15) and of the lift valve (16, 17), wherein a first and a second group (G₁₆ and G₁₇) of lift valves (16 or 17) serving for intake or discharge purposes is allocated to each cylinder,
characterised in that, seen in the longitudinal direction (L) of each cam shaft (9 or 10), a respective group (G₁₆ and G₁₇) of similar lift valves (16 or 17), allocated to a cylinder, is supported on support elements (18 or 19), the longitudinal axes (23) of which extend lying on one side with respect to the longitudinal axis (24 or 25) of the respective cam shaft (9 or 10), and the longitudinal axes (23) of the support elements (18 or 19) of the adjacent cylinder, which longitudinal axes are allocated to this group (G₁₆ or G₁₇) which immediately follows in the longitudinal direction (L), extend lying on the other side with respect to this longitudinal axis (24 or 25).

2. Valve control according to claim 1, characterised in that cylinder axes of directly adjacent cylinders are disposed extending in a V-shape with respect to each other and the cylinder head (1) covers all combustion chambers (3) allocated to these cylinders.

3. Valve control according to claim 1 or 2, characterised in that the longitudinal axes (22 and 23) of a support element (18, 19) allocated to a swivel lever (14, 15) and of a lift valve (16, 17) extend parallel to each other.

4. Valve control according to one or a plurality of the preceding claims, characterised in that the longitudinal axes (22) of the lift valves (16, 17) allocated respectively to one of the groups (G₁₆, G₁₇) are disposed parallel to each other and extending in a common plane.

5. Valve control according to one or a plurality of the preceding claims, characterised in that the longitudinal axes (23) of support elements (18, 19) allocated to one combustion chamber (3) are disposed on the same side with respect to the longitudinal axes (24 and 25) of the cam shafts (9 and 10) and lying in such a way as to point past these.

## Revendications

1. Dispositif de commande de soupapes pour un moteur à combustion interne à plusieurs cylindres équipé de soupapes levantes (16, 17) pour le changement de charge, comprenant des culbuteurs (14, 15) qui agissent dans une culasse (1) entre des cames (11, 12) d'arbres à cames (9, 10) et les soupapes levantes (16, 17) et prennent appui sur ces dernières par l'une de leurs extrémités et qui, à leur autre extrémité, sont disposés sur des éléments d'appui hydrauliques (18, 19) implantés dans des logements (20, 21) alimentés en huile par un système de lubrification, et comprenant des axes longitudinaux (24, 25) des arbres à cames (9, 10) qui s'étendent transversalement à l'axe longitudinal (23 et 22) de l'élément d'appui (18, 19) associé à chaque culbuteur (14, 15) et à celui de la soupape levante (16, 17), à chaque cylindre étant associés un premier et un second groupe (G₁₆ et G₁₇) de soupapes levantes (16 ou 17) à usage d'admission ou d'échappement,
caractérisé en ce que, par rapport à la direction longitudinale (L) de chaque arbre à cames (9 ou 10), chaque groupe (G₁₆ ou G₁₇) de soupapes levantes de même type (16 ou 17) associé à un cylindre prend appui sur des éléments d'appui (18 ou 19) dont les axes longitudinaux (23) s'étendent d'un côté de l'axe longitudinal (24 ou 25) de l'arbre à cames correspondant (9 ou 10) et les axes longitudinaux (23) des éléments d'appui (18 ou 19) du cylindre voisin associés au groupe (G₁₆ ou G₁₇) qui suit immédiatement le précédent dans la direction longitudinale (L) se trouvant de l'autre côté dudit axe longitudinal (24 ou 25).

2. Dispositif de commande de soupapes selon la revendication 1, caractérisé en ce que les axes de cylindres immédiatement voisins s'étendent l'un par rapport à l'autre en formant un V, et la culasse (1) recouvre toutes les chambres de combustion (3) associées à ces cylindres.

3. Dispositif de commande de soupapes selon la revendication 1 ou 2, caractérisé en ce que les axes longitudinaux (22 et 23) appartenant respectivement à un élément d'appui (18, 19) associé à un culbuteur (14, 15) et à une soupape levante (16, 17) sont parallèles l'un à l'autre.

4. Dispositif de commande de soupapes selon une ou plusieurs des revendications précédentes, caractérisé en ce que les axes longitudinaux (22) des soupapes levantes (16, 17) associées à chacun des groupes (G₁₆, G₁₇) sont parallèles entre eux et s'étendent dans un plan commun.

5. Dispositif de commande de soupapes selon une ou plusieurs des revendications précédentes, caractérisé en ce que les axes longitudinaux (23) des éléments d'appui (18, 19) associés à une chambre de combustion (3) se trouvent sur le même côté par rapport aux axes longitudinaux (24 et 25) des arbres à cames (9 et 10) et passent devant ceux-ci.
